# FASCICULE DE BREVET EUROPEEN

(11) **EP 2 897 227 B1**
(45) Date de publication et mention de la délivrance du brevet: **17.08.2016**
(21) Numéro de dépôt: 14196162.3
(22) Date de dépôt: 03.12.2014
(51) Int. Cl.: H01R 4/66, H01R 4/18, H01R 4/20

(54) **Tresse métallique pour la mise à la terre d'un écran d'un câble électrique**
Metallgeflecht zur Erdung eines Bildschirms eines elektrischen Kabels
Metal braid for earthing a screen of an electric cable

(30) Priorité: 17.01.2014 FR 1450366
(43) Date de publication de la demande: 22.07.2015
(73) Titulaire: Tresse Métallique J. Forissier, 42400 Saint-Chamond (FR)
(72) Inventeur: Boidard, Denis, 69350 La Mulatiere (FR)
(74) Mandataire: Cabinet Laurent & Charras

(56) Documents cités:
- US-A- 5 143 273
- US-B1- 6 730 848

## Description

L'invention concerne le domaine technique de la mise à la terre des écrans de câbles électriques, notamment de câbles souterrains et lors de remontées aéro-souterraines.

Il est notoirement connu dans le domaine de la distribution de l'énergie électrique d'utiliser des câbles qui sont enterrés et qui présentent un écran en aluminium véhiculant des tensions de l'ordre de 25 000 volts. De même, lorsqu'il y a un défaut sur le câble, il est connu d'utiliser des boîtes de jonction présentent au niveau de leur sortie, un manchon métallique ouvert apte à être connecté avec l'écran du câble et avec une tresse métallique souple destinée à être enterrée et faisant office de prise de terre. Ces dispositions, parfaitement connues et données à titre d'exemples indicatifs nullement limitatifs, permettent à l'écran du câble d'être à la tension de la terre c'est-à-dire à 0 volt.

L'utilisation d'une tresse métallique souple, généralement de section méplate, présente certains avantages liés justement à la souplesse de la tresse facilitant sa mise en place et sa connexion avec le câble considéré. Toutefois, en considérant que la tresse est enfouie dans le sol, des risques de court-circuit peuvent apparaître étant donné que l'humidité résultant du sol remonte dans la tresse par capillarité et peut être véhiculée jusque dans la boîte de jonction et par conséquent dans le câble.

Pour tenter de remédier à cet inconvénient, on a proposé de rendre massive une zone de la tresse située à l'une de ses extrémités au niveau d'une partie de connexion avec la boîte de jonction.

Par exemple, pour rendre massive la zone considérée, il est possible de fondre de l'étain à l'intérieur de la tresse afin de créer une barrière apte à stopper le passage de l'eau au niveau de la boîte de jonction. Toutefois, cette solution n'assure pas une étanchéité totale de sorte que l'on ne peut exclure des risques de fuite et, par conséquent, de passage de l'eau. Une telle solution nécessite, par ailleurs, des moyens de mise en oeuvre relativement importants.

Pour s'affranchir de ce problème de la remontée de l'eau par capillarité, il a été proposé de remplacer la tresse métallique souple par du feuillard métallique. Si cette solution évite toute remontée de l'eau par capillarité, on ne peut exclure toute remontée de l'eau à l'extérieur du feuillard. Enfin, eu égard à la relative rigidité du feuillard, des difficultés d'installation peuvent apparaître. US 6730848 B1 divulgue une tresse métalique selon le préambule de la revendication 1.

L'invention s'est fixée pour but de remédier à ces inconvénients d'une manière simple, sûre, efficace et rationnelle.

Le problème que se propose de résoudre l'invention est de pouvoir réaliser une mise à la terre des écrans de câbles électriques en utilisant une tresse métallique souple agencée pour éviter tout phénomène de remontée d'eau tant par capillarité que par l'extérieur, après avoir été enfouie dans le sol.

Pour résoudre un tel problème, la tresse comprend au moins un élément conducteur de section pleine monté à proximité de l'extrémité de la tresse enfouie dans la terre au niveau d'une partie de connexion avec une boîte de jonction où est relié le câble.

Il résulte donc de ces caractéristiques que l'élément conducteur de section pleine, constitue une véritable barrière évitant toute remontée accidentelle de l'eau au niveau de la boîte de jonction et par conséquent du câble.

Pour résoudre le problème posé de la fixation de l'élément conducteur par rapport à la partie considérée de la tresse, l'élément conducteur est fixé entre deux extrémités de la tresse résultant d'une découpe d'une partie de ladite tresse.

Avantageusement, l'élément conducteur présente une section équivalente à celle de la tresse. La section transversale de l'élément conducteur est faiblement arrondie.

Selon une autre caractéristique, pour résoudre le problème posé d'assurer la liaison de l'élément conducteur par rapport à la tresse, les extrémités de l'élément conducteur présentent deux pattes aptes à être rabattue, pour enserrer la section de la tresse et y être fixées.

Selon une autre caractéristique, les pattes sont fixées par sertissage. L'élément conducteur est réalisé en cuivre.

Pour résoudre le problème posé d'éviter toute filtration accidentelle de l'eau par l'extérieur, la tresse est recouverte d'une gaine en matière souple et étanche.

L'invention est exposée ci-après plus en détail à l'aide des figures des dessins annexés dans lesquels :
- la figure 1 est une vue du dessus de la tresse selon l'invention,
- la figure 2 est une vue du dessous correspondant à la figure 1,
- la figure 3 est une vue en coupe longitudinale de la tresse,
- la figure 4 est une vue en coupe transversale selon la ligne BB de la figure 2,
- la figure 5 est une vue à caractère schématique montrant un exemple de mise en oeuvre de la tresse selon les caractéristiques de l'invention.

La tresse de connexion électrique pour réaliser la prise de terre est désignée dans son ensemble par (1) et demeure réalisée par tout moyen parfaitement connu par un homme du métier en étant réalisé à partir de tous fils conducteurs d'électricité afin de réaliser une connexion souple électrique de puissance et de masse.

De manière parfaitement comme pour un homme du métier, cette tresse métallique, de section méplate et présentant, comme indiqué, une certaine souplesse, est destinée à être enfouie dans le sol ou par les remontées aéro-souterraines pour assurer une mise à la terre d'un écran d'un câble électrique non représenté.

Toujours de manière connue, l'une des extrémités de la tresse présente une partie de connexion (3) avec une boîte de jonction externe (4) où est relié le câble.

Selon une caractéristique à la base de l'invention, la tresse (1) reçoit quels que soient son mode de réalisation et ses caractéristiques techniques et dimensionnelles, au moins un élément conducteur (2) de section pleine. Cet élément conducteur (2) est monté à proximité de la tresse (1) considérée au niveau de la partie de connexion (3) avec la boîte de jonction (4) où est relié le câble.

L'élément conducteur (2) est fixé entre deux extrémités ou parties (1a) et (1b) de la tresse résultant d'une découpe dans une partie de ladite tresse.

L'extrémité (1a) correspond à la partie de la tresse enfouie dans la terre tandis que l'extrémité (1b) correspond à la partie de tresse connectée à la boîte de jonction.

L'élément conducteur (2) présente une section équivalente à celle de la tresse (1). La section transversale de l'élément (2) est faiblement arrondie. L'élément conducteur (2) peut, par exemple, être réalisé en cuivre.

Dans une forme de réalisation pour assurer la liaison entre l'élément conducteur (2) et les parties considérées de la tresse métallique souple (1), l'extrémité dudit élément (2) présente deux pattes (2a), (2b) et (2c), (2d) aptes à être rabattues pour enserrer la section de la tresse et y être fixé. Par exemple cette fixation résulte d'un sertissage des pattes en combinaison ou non avec une opération de soudure.

A noter que la section de l'élément conducteur (1) est déterminée pour permettre le passage du courant du court-circuit en ayant pour objectif de mettre l'écran de câble à la terre, de sorte qu'au-delà de l'écran, il n'y a pas de tension.

Dans une forme de réalisation l'ensemble de la tresse métallique, y compris au niveau de l'élément conducteur (2) peut être recouverte d'une gaine en matière souple et étanche.

On note également que l'élément conducteur (2) peut être traité extérieurement, par exemple, par une opération de sablage pour éviter tout risque d'infiltration de l'eau par l'extérieur.

Les avantages ressortent bien de la description, en particulier on souligne la possibilité de réaliser la mise à la terre d'un écran de câbles électriques au moyen d'une tresse souple dont l'extrémité située au niveau de sa liaison avec une boîte de jonction présente un élément conducteur rigide et de section pleine afin de constituer une véritable barrière évitant tout risque d'infiltration de l'eau tant par l'intérieur que par l'extérieur. La tresse selon l'invention combine par conséquent les avantages d'une tresse au niveau de sa souplesse et d'un feuillard au niveau de sa section pleine pour constituer une barrière d'étanchéité.

## Revendications

1. Tresse métallique (1) pour la mise à la terre d'un écran d'un câble électrique ***caractérisée* en ce qu'**elle comprend au moins un élément conducteur (2) de section pleine monté à proximité de l'extrémité de la tresse (1) enfouie dans la terre au niveau d'une partie de connexion (3) avec une boîte de jonction (4) où est relié le câble.

2. Tresse métallique (1) selon la revendication 1, ***caractérisée* en ce que** l'élément conducteur (2) est fixé entre deux extrémités (1a) et (1b) de la tresse résultant d'une découpe d'une partie de ladite tresse.

3. Tresse métallique (1) selon l'une quelconque des revendications 1 et 2, ***caractérisée* en ce que** l'élément conducteur (2) présente une section équivalente à celle de la tresse.

4. Tresse métallique (1) selon l'une quelconque des revendications 1 à 3, ***caractérisée* en ce que** la section transversale de l'élément conducteur (2) est faiblement arrondie.

5. Tresse métallique (1) selon l'une quelconque des revendications 1 à 4, ***caractérisée* en ce que** les extrémités de l'élément conducteur (2) présentent deux pattes (2a), (2b) et (2c), (2d) aptes à être rabattues pour enserrer la section de la tresse et y être fixées.

6. Tresse métallique (1) selon la revendication 5, ***caractérisée* en ce que** les pattes (2a), (2b) et (2c), (2d) sont fixées par sertissage.

7. Tresse métallique (1) selon l'une quelconque des revendications 1 à 6, ***caractérisée* en ce que** l'élément conducteur (2) est réalisé en cuivre.

8. Tresse métallique (1) selon l'une quelconque des revendications 1 à 7 ***caractérisée* en ce que** la tresse est recouverte d'une gaine en matière souple et étanche.

## Patentansprüche

1. Metallgeflecht (1) zur Erdung einer Abschirmung eines elektrischen Kabels, **dadurch gekennzeichnet, dass** das Metallgeflecht mindestens ein leitfahiges Element (2) mit massivem Querschnitt aufweist, das nahe am Ende des Geflechts (1) befestigt ist, welches an einem Verbindungsteil (3) mit einer Anschlussdose (4), an die das Kabel angeschlossen wird, in den Erdboden verlegt wird.

2. Metallgeflecht (1) nach Anspruch 1, **dadurch gekennzeichnet, dass** das leitfähige Element (2) zwischen zwei Enden (1a) und (1b) des Geflechts befestigt ist, welches aus einem Zuschnitt eines Teils dieses Geflechts entsteht.

3. Metallgeflecht (1) nach einem der Ansprüche 1 und 2, **dadurch gekennzeichnet, dass** das leitfähige Element (2) einen mit dem Geflecht identischen Querschnitt aufweist.

4. Metallgeflecht (1) nach einem der Ansprüche 1 bis 3, **dadurch gekennzeichnet, dass** der Querschnitt des leitfahigen Elements (2) leicht gerundet ist.

5. Metallgeflecht (1) nach einem der Ansprüche 1 bis 4, **dadurch gekennzeichnet, dass** die Enden des leitfähigen Elements (2) zwei Laschen (2a), (2b) und (2c), (2d) aufweisen, die zum Einklemmen und dortigen Befestigen des Geflechtquerschnitts umgebogen werden können.

6. Metallgeflecht (1) nach Anspruch 5, **dadurch gekennzeichnet, dass** die Laschen (2a), (2b) und (2c), (2d) durch Bördeln fixiert sind.

7. Metallgeflecht (1) nach einem der Ansprüche 1 bis 6, **dadurch gekennzeichnet, dass** das leitfähige Element (2) aus Kupfer gefertigt ist.

8. Metallgeflecht (1) nach einem der Ansprüche 1 bis 7, **dadurch gekennzeichnet, dass** das Geflecht von einem Mantel aus flexiblem und dichtem Material umhüllt wird.

## Claims

1. A mental braid (1) for grounding a screen of an electrical cable, **characterized in that** it comprises at least one conductive element (2) of solid cross-section arranged near the end of the braid (1) buried in the ground at a connecting portion (3) with a junction box (4) where the cable is connected.

2. The metallic braid (1) according to claim 1, **characterized in that** the conductive element (2) is fixed between two ends (1a) and (1b) of the braid as a result of cutting out a portion of said braid.

3. The metallic braid (1) according to any one of claims 1 and 2, **characterized in that** the conductive element (2) has a cross-section equivalent to that of the braid.

4. The metallic braid (1) according to any one of claims 1 to 3, **characterized in that** the cross-section of the conductive element (2) is slightly rounded.

5. The metallic braid (1) according to any one of claims 1 to 4, **characterized in that** the ends of the conductive element (2) have two legs (2a), (2b) and (2c), (2d) adapted to be folded down to enclose the cross-section of the braid and be fixed therein.

6. The metallic braid (1) according to claim 5, **characterized in that** the legs (2a), (2b) and (2c), (2d) are secured by crimping.

7. The metallic braid (1) according to any one of claims 1 to 6, **characterized in that** the conductive element (2) is made of copper.

8. The metallic braid (1) according to any one of claims 1 to 7 **characterized in that** the braid is coated with a sheath of flexible and waterproof material.
